# EUROPÄISCHE PATENTSCHRIFT

(11) **EP 0 524 991 B1**
(45) Veröffentlichungstag und Bekanntmachung des Hinweises auf die Patenterteilung: **02.03.1994**
(21) Anmeldenummer: 91907412.0
(22) Anmeldetag: 12.04.1991
(51) Int. Cl.: B21D 7/025

(54) **VERFAHREN UND VORRICHTUNG ZUM BIEGEN VON ZUMINDEST EINEM ABSCHNITT EINES STABFÖRMIGEN MATERIALS**
PROCESS AND DEVICE FOR BENDING AT LEAST A SECTION OF A ROD MATERIAL
PROCEDE ET DISPOSITIF DE PLIAGE D'AU MOINS UNE SECTION D'UN MATERIAU EN BARRE

(30) Priorität: 14.04.1990 DE 4012095
(43) Veröffentlichungstag der Anmeldung: 03.02.1993
(73) Patentinhaber: Ruhl, Heinz, D-97199 Ochsenfurt (DE)
(72) Erfinder: RUHL, Heinz, D-8703 Ochsenfurt (DE); ZAHLAUS, Helmut, D-8716 Kirchzell (DE)
(74) Vertreter: Stoffregen, Hans-Herbert, Dr. Dipl.-Phys.
(86) Internationale Anmeldenummer: EP9100701
(87) Internationale Veröffentlichungsnummer: WO9116155

(56) Entgegenhaltungen:
- WO-A-85/00023
- GB-B- 749 159
- US-A- 3 899 908

## Beschreibung

Die Erfindung bezieht sich auf ein Verfahren zum Biegen von zumindest einem Abschnitt eines stabförmigen Materials wie Bügel oder Bewehrungsstahl entlang eines Kreisbogens mit dem Radius R, wobei das Material vor dem zu biegenden Abschnitt von einer während des Biegens um eine Achse drehbaren Biegekurbel im Abstand R von deren Drehachse erfaßt und zum Biegen an einer Biegeeinrichtung vorbeigeführt wird. Ferner bezieht sich die Erfindung auf eine Vorrichtung zum Biegen von zumindest einem Abschnitt eines stabförmigen Materials wie Drahtbügel oder Bewehrungsstahl entlang eines Kreisbogens mit einem Radius R umfassend eine Biegeeinrichtung sowie eine um eine Achse drehbare Biegekurbel, die ungebogenes Material im Abstand R zur Achse erfaßt.

In der GB-A 1 360 935 wird ein Stand der Technik beschrieben, bei dem ein freies Ende eines Rohres von einem Biegearm erfaßt wird, welches um eine Achse drehbar ist. Um das Rohr zu biegen, durchläuft es zum einen Führungsrollen und Stützrollen und zum anderen ringförmig um das zu biegende Rohr angeordnete Erwärmungs- und Abkühlungseinrichtungen. Entsprechend der Beschreibung in der GB-A 1 360 935 ist es mit einer entsprechenden Vorrichtung nicht möglich, Rohre im hinreichenden Umfang kreisbogenförmig zu biegen. Um diese Nachteile auszuräumen, wird in der GB-A 1 360 935 beschrieben, den Stützrollen nachgeordnet eine Druckeinrichtung anzuordnen, die auf die zu biegenden Abschnitte des Rohres drucken. Dabei ist es nicht mehr erforderlich, daß das freie Ende des Rohres von einem Biegearm erfaßt wird.

Aus der WO 85/00023 ist ein Verfahren und eine Vorrichtung zum Biegen von Rohren bekannt, die durch Induktionsspulen gefühlt, um erweicht und sodann gebogen zu werden. Die Rohre selbst werden von einem Haltekopf einer Biegekurbel erfaßt.

Der vorliegenden Erfindung liegt das Problem zugrunde, ein Verfahren und eine Vorrichtung der eingangs genannten Art so weiterzubilden, daß ohne radiengebundene Biegeformen auch ohne Heizeinrichtungen Stabmaterialien wie insbesondere Betonstahl unterchiedlicher Durchmesser in einem Biegevorgang radiengenau gebogen werden können. Dabei soll auch eine stufenlose Einstellung der Biegeradien zwischen gegebenenfalls konstruktiv vorgegebenen Minimal- und Maximalradien möglich sein, ohne daß ein Auswechseln von Biegewerkzeugen erforderlich ist.

Das Problem wird verfahrensmäßig dadurch gelöst, daß zum Biegen des Abschnitts Material entlang einem im Abstand R zu der Achse angeordneten, mit dem Material wechselwirkenden Biegeelement der Biegeeinrichtung bei gleichzeitiger Drehung des Biegearms derart bewegt wird und mit dieser wechselwirkt, daß jeweils in einem Zeitintervall relativ zu dem Biegeelement verschobenes ungebogenes Material einer Länge L einem Kreisbogenabschnit mit dem Radius R und der Länge L von gebogenem Material entspricht. Winkelgeschwindigkeit der Biegekurbel und Translationsbewegung sind folglich derart aufeinander abgestimmt, gegebenenfalls zwangsgekoppelt, daß das zu biegende Material in bezug auf die Längsachse des ungebogenen Materials in lotrecht zu der Achse verlaufendem Bereich mit dem Biegeelement wechselwirkt, um das radiusgenaue Biegen sicherzustellen.

Das Biegeelenient ist vorzugsweise eine Biegekante, die eine Biegelinie bildet, entlang der das Material gebogen wird. Die Biegekante oder ein gleichwirkendes Element kann dabei abgerundet sein, wobei der Krümmungsradius jedoch kleiner als der kleinste zu biegende Biegeradius ist.

Erfindungsgemäß wird durch eine gekoppelte Dreh-Schubbewegung des zu biegenden Materials der Biegevorgang mit einem Biegewerkzeug durchgeführt, das sich aus dem Biegearm und dem Biegeelement wie Biegekante zusammensetzt, ohne daß übliche radienabhängige Biegeformen notwendig sind.

Aus Gründen der Einfachheit wird nachstehend stets von Biegekante gesprochen, gleichwenn erfindungsgemäß gleichwirkende Elemente auch gemeint sind.

Mit dem erfindungsgemäßen Verfahren ist ein radiengetreues, jedoch biegeformfreies Biegen möglich, wobei eine stufenlose Verstellung der Radien innerhalb konstruktiver Grenzen möglich ist.

Das über den gesamten Biegebogen wirkende Biegemoment wirkt nur an der Biegekante, da im Biegebogen aufgrund des Streck-Stauch-Vorgangs eine höhere Festigkeit entsteht als an dem noch nicht gebogenen Biegematerial vor der Biegekante; d. h. bis zu der Biegekante ist das Material immer weicher als im gebogenen Teil.

Das Biegen selbst erfolgt bis zum gewünschten Biegewinkel stufenlos in einem Zug.

Dabei ist zu jedem Zeitpunkt des Biegevorgangs zwischen den Momenten die Zustandsgleichung$\text{Biegemoment = Drehmoment + Schubmoment}$
erfüllt.

In Ausgestaltung der Erfindung wird die Achse der Biegekurbel während des Biegens parallel zu der im Abstand R verlaufenden Längsachse des ungebogenen Materials verschoben, wobei synchron zu der Verschiebung der Achse die in bezug auf die Materiallängsachse lotrecht zu der Achse positionierte Biegekante bei unverrückbar oder im wesentlichen unverrückbar festgehaltenem Material verschoben wird.

Mit anderen Worten wird während des Biegevorgangs das zu biegende Material mittels z.B. einer Klemmvorrichtung festgelegt bzw. festgehalten, wobei entsprechend des fortschreitenden Biegens die Biegekante translatorisch in Richtung des Festpunktes des Biegematerials verschoben wird.

Alternativ können die Achse, die Biegekurbel und die in bezug auf die Längsachse des ungebogenen Materials lotrecht angeordnete Biegekante stationär angeordnet und entsprechend der Länge des jeweils zu biegenden Kreisbogens oder Kreisbogenabschnitts Material der Biegeeinrichtung zugeführt werden.

Um eine die radiengenauen Kreisbögen sicherstellende Dreh-Schubbewegung von Biegekurbel wie Biegearm und Biegekante sicherzustellen, wird nach einer weiteren Ausgestaltung der Erfindung die Translations- oder Schubbewegung der Biegekante und der Achse des Biegearms sowie dessen Drehbewegung von einem einzigen Antriebselement abgeleitet. Dies kann dadurch realisiert werden, daB z.B. zwei mit ihren Arbeitsräumen in Verbindung stehende Hydraulikzylinder ihre Arbeitsvolumina austauschen.

Vorzugsweise ist jedoch nach einem eigenerfinderischen Vorschlag vorgesehen, daß von einem um eine ortsfeste Achse verschwenkbaren Hebelelement gleichzeitig sowohl die Translationsbewegung der Biegekurbelachse als auch die Drehung der Biegekurbel ableitbar sind, wobei die Achse auf einer Linie liegt, auf der die Längsachse des zu biegenden Materials verläuft.

Durch die erfindungsgemäße Lehre kann ohne übliche Biegewerkzeuge wie Biegerollen ein radiengenaues Biegen von stabförmigen Materialien unterschiedlicher Querschnitte durchgeführt werden. Dabei erfolgt die Einstellung eines gewünschten Biegeradius durch gemeinsames Verstellen von Biegekante und Biegekurbel, d.h. dem Punkt, in dem das zu biegende Material im Abstand zur Drehachse von der Biegekurbel erfaßt wird. Dieses Verstellen kann vorzugsweise über eine Verstellspindel erfolgen.

Der Biegewinkel selbst ist nicht mehr von Toleranzen des Materialquerschnitts abhängig. Vielmehr kann der Biegesollwinkel Soll_{w} und der Biegesolldurchmesser Soll_{d} vorab mittels einer Rückfederkonstante Kᵣ über die Radiuseinstellung gemäß nachstehender Beziehungen eingestellt werden:${\text{Soll}}_{\text{d}} {\text{= Ist}}_{\text{d}} {\text{· K}}_{\text{r}}$
bzw.${\text{Soll}}_{\text{w}} {\text{= Ist}}_{\text{w}} {\text{· K}}_{\text{r}} \text{,}$
wobei Ist_{d} bzw. Ist_{w} der Biegeistdurchmesser bzw. Biegeistwinkel ist.

Eine Vorrichtung zum Biegen von zumindest einem Abschnitt eines stabförmigen Materials wie Drahtbügel oder Bewehrungsstahl entlang eines Kreisbogens mit einem Radius R umfassend eine Biegeeinrichtung sowie eine um eine Achse drehbare Biegekurbel, die ungebogenes Material im Abstand R zur Achse erfaßt, zeichnet sich dadurch aus, daß die Biegeeinrichtung zum Biegen des Materials ein Biegeelement wie eine Biegekante aufweist, daß die Biegekante in bezug auf die Längsachse des ungebogenen Materials lotrecht zu der Achse angeordnet ist, daß der Abstand der Biegekante und der Achse unter Berücksichtigung des Materialdurchmessers in etwa dem Radius R ist, und daß die Biegekurbel das Material unter Berücksichtigung des Materialdurchmessers in etwa im Abstand R von der Achse erfaßt, wobei während des Biegens eine Relativbewegung zwischen der Achse und der Biegekante ausgeschlossen ist und entlang der Biegekante Material der Länge L vorbeiführbar ist, die der Länge L des momentanen zu einem Kreisbogenabschnitt mit dem Radius R gebogenen Materials entspricht.

Die Biegekurbel kann ein Biegearm sein, in dessen der Drehachse abgewandten Bereich das Material erfaßt wird. Vorzugsweise umfaßt die Biegekurbel einen um die Achse drehbaren Biegeteller, entlang dessen Radius eine das Material erfassende Halteeinrichtung zur Einstellung des Biegeradius verschiebbar angeordnet ist.

Erfindungsgemäß ist dabei vorgesehen, daß der Abstand zwischen der Drehachse und dem Punkt, in dem das Material von der Biegekurbel erfaßt wird, und der Abstand der Biegekante zu der Drehachse synchron mittels z.B. zumindest einer Spindel verstellbar sind.

Um während des Biegens ein Ausweichen des zu biegenden Materials auszuschließen, weist nach einer Ausgestaltung der Erfindung die Biegeeinrichtung eine in Längsrichtung des ungebogenen Materials verlaufende Aufnahme wie Nut oder Schlitz auf, deren vorderes freies Ende die Biegekante bildet.

Zu der Biegekante selbst erneut ist zu bemerken, daß diese selbstverständlich auch durch ein gleichwirkendes Element ersetzt werden kann. Wesentlich ist nur, daß an diesem Element das eigentliche Biegen des Materials erfolgt. Dabei ist das Biegeelement so auszubilden und anzuordnen, daß der Bereich, in dem ungebogenes Material in gebogenes übergeht, dort verläuft, wo eine Verbindugslinie zwischen der Achse und dem Bereich die Materiallängsachse senkrecht schneidet.

Ein weiteres Ausführungsbeispiel der Erfindung sieht vor, daß die Biegeeinrichtung von einem Schlitten ausgeht, auf dem drehbar die Biegekurbel vorzugsweise in Form eines Biegetellers angeordnet ist.

Die Bewegung von Biegekurbel und Biegeeinrichtung, also Biegekante ist stets so gewählt, daß zu jedem Zeitpunkt der Biegebewegung$\text{L : R = (2π · Z) : 180°,}$
wobei L die Schublänge bzw. zurückgelegte Translationsbewegung der Schiebekante, R der Biegeradius und Z der Biegewinkel ist. Ferner ist die Umfangsgeschwindigkeit U stets gleich der Schubgeschwindigkeit V.

Weitere Einzelheiten, Vorteile und Merkmale der Erfindung ergeben sich nicht nur aus den Ansprüchen, den diesen zu entnehmenden Merkmalen in Kombination-, sondern auch aus der nachfolgenden Beschreibung von der Zeichnung zu entnehmenden bevorzugten Ausführungsbeispielen.

Es zeigen:
- Fig. I: eine Prinzipdarstellung einer Vorrichtung zum Biegen von stabförmigem Material,
- Fig. II: eine Schnittdarstellung durch die Vorrichtung gemäß Fig. I zu Beginn eines Biegevorganges,
- Fig. III: eine weitere Ausführungsform einer Vorrichtung zum biegeformfreien Biegen,
- Fig. IV: eine Prinzipdarstellung eines Verstllantriebs für eine erfindungsgemäße Vorrichtung,
- Fig. V: verschiedene Grundpositionen der Vorrichtung nach Fig. III zum biegeformfreien Biegen,
- Fig. VI: eine Draufsicht einer bevorzugten Ausführungsform einer Biegevorrichtung mit Verstellgetriebe und
- Fig. VII: ein Funktionsschema der Biegevorrichtung nach Fig. VI.

In Fig. I ist eine Draufsicht einer prinzipiellen Anordnung einer Biegevorrichtung dargestellt, die folgende wesentliche Bestandteile umfaßt.

Auf einer Basis- oder Grundplatte (1) ist eine Zahnstange (8) verschiebbar angeordnet, die von einem Zahnrad (7) in Richtung des Pfeiles (X) verschiebbar ist.

Von der Zahnstange (8) geht eine eine Biegekante (D) aufweisende Biegeeinrichtung (3) starr aus, in der zu biegendes Material (11), welches in einer Einrichtung (9) z.B. mittels einer Klemmschraube (10) in bezug auf die Grundplatte (I) unverrückbar festgelegt ist, in einer Führungsnut (F) geführt wird.

Unmittelbar vor dem freien Ende des Führungsschlittens (3), also vor der Biegekante (D) wird das Material von einer Biegekurbel (2) erfaßt, die um eine Achse (N) drehbar ist. Die Achse (N) geht von der Zahnstange (8) aus und befindet sich lotrecht unterhalb der Biegekante (D).

Die Biegekurbel (2) wird ihrerseits mittels eines ortsfest auf dem Führungsschlitten (3), der erwähntermaßen starr mit der Zahnstange (8) verbunden ist, angeordneten Antrieb in nachstehend beschriebener Weise in Drehbewegung versetzt. Hierzu ist ein Zahnrad (5) vorgesehen, durch das die Biegekurbel (2) in die Drehbewegung versetzt ist.

Um die Zahnstange (8) in Translationsbewegung zu versetzen, geht von der Grundplatte (1) ein Antrieb (6) aus, der ein Zahnrad (7) in Drehbewegung versetzt, um so die Zahnstange (8) zu verschieben.

Wie die Fig. II verdeutlicht, weist die Basisplatte (1) eine Längsnut (P) auf, innerhalb der die Zahnstange (8) mit dem von dieser ausgehenden Stabführungschlitten (3) verschiebbar ist. Ansonsten sind die der Fig. II zu entnehmenden Elemente mit den Bezugszeichen versehen, die in der Fig. I angegeben sind.

Wie die Darstellung der Fig. 1 verdeutlichen soll, wird während des Verschiebens der Zahnstange (8) und damit des Führungsschlittens (3) entlang der Schublinie (X) mit der Vorschubgeschwindigkeit (V) synchron die Biegekurbel (2) entlang des Pfeiles (W) gedreht, um so das Material zu einem Kreisbogen (12) mit einem Radius (R) und einem Biegewinkel (Z) zu biegen.

Der Radius (R) ist dabei der Abstand zwischen der Schublinie (X), auf dem die Achse (N) der Biegekurbel (2) verläuft, und der neutralen Faser (Y) des zu biegenden Materials (11), also entsprechend etwa dem Abstand zwischen der Achse (N) und der Biegekante (D) zzgl. dem Radius des zu biegenden Materials (11).

Durch die synchrone Schub- und Drehbewegung wird das Material zu dem Kreisbogen (12) radiengenau gebogen. Hierbei liegt das von der Biegekurbel (2) erfaßte Material an einer Anlagefläche (G) an, die eine der Achse (N) abgewandte Fläche in einer Führungsnut oder Führungsöffnung der Biegekurbel (2) ist.

In der Fig. I ist mit (A) die Startposition, mit (C) eine Zwischenposition und mit (B) die Endposition des Biegevorgangs bezeichnet.

In der Zwischenposition (C) wird mit (E) ein Abschnitt des gebogenen Materials gekennzeichnet. Die Biegekurbel (2) ist in der Zwischenposition nicht eingezeichnet. Vielmehr ist diese erst wieder in der Endposition (B) erkennbar.

Wesentlich ist, daß die Verbindungslinie (7a) zwischen Biegekante (D) und Achse (N) zur Längsachse des ungebogenen Materials (11) einen rechten Winkel beschreibt, also der Bereich, in dem ungebogenes in gebogenes Material übergeht, lotrecht zur Drehachse (N) in bezug auf die Längsachse des ungebogenen Materials (11) verläuft.

Der erfindungsgemäße Biegevorgang wird nun wie folgt durchgeführt.

Das zu biegende Material (11) liegt vor der Biegekante (D) an der Fläche (G) der Biegekurbel (2) an. Sodann erfolgt eine synchrone Drehbewegung (W) der Biegekurbel (2) und Schubbewegung (X) der Zahnstange (8) und damit der Biegekante (D) in Richtung des Pfeiles (L). Das Material (11) wird an der Fläche (G) durch die Drehbewegung (W) während des Biegevorganges und in der Nut (F) des Führungsschlittens (3) parallel zur Schublinie (X) geführt. Hierdurch bedingt kann die an der Biegekante (D) vorhandene Biegespannung das vor der Biegekante befindliche Material weder nach oben noch nach unten, also nicht aus der neutralen Faser des Biegematerials (11) drängen. Nur an der Biegekante (D) findet eine fortlaufende Biegung mit dem Radius (R) statt. Der geformte Kreisbogenabschnitt, der in der Zwischenposition mit (E) bezeichnet ist, bleibt konstant und kann sich unabhängig vom Biegewinkel (Z) nicht mehr verformen. Als Erklärung ist anzugeben, daß bei der Biegung das gebogene Material verfestigt wird, da die Außenfaser gestreckt und die Innenfaser verdichtet wird, d.h., daß bei konstantem Biegemoment (MB) während des gesamten Biegevorgangs das Biegemoment (MB) nur an dem an der Biegekante (D), also in dem Bereich des Materials (11) mit der geringeren Festigkeit wirken kann.

Durch die synchrone Schub-Drehbewegung ist auch zu jeder Zeit die Schubgeschwindigkeit (V) gleich der Umfangsgeschwindigkeit (U) der neutralen Faser (Y).

Bei der erfindungsgemäßen Vorrichtung bilden die Biegekurbel (2) und der die Biegekante (D) aufweisende Führungsschlitten (3) ein Biegewerkzeug, wobei Biegekurbel (2) und Führungsschlitten (3) jeweils von der Zahnstange (8) oder einem gleichwirkenden entlang (X) verschiebbaren Element ausgehen.

Bei der der Fig. III zu entnehmenden Biegevorrichtung umfaßt das Biegewerkzeug einen Biegeteller (13), der um eine Achse (20) drehbar ist. Von dem Biegeteller (13) geht eine Aufnahme (15) für zu biegendes Material (21) aus. Die Aufnahme (15) weist eine Führungsnut oder einen Führungsschlitz auf, um so eine Anlagefläche für das Material (21) zur Verfügung zu stellen, die der Anlagefläche (G) der Biegekurbel (2) gemäß Fig. I entspricht.

Die Aufnahme (15) ist in Richtung des Radius des Biegetellers (13) verschiebbar, um so im gewünschten Umfang den Abstand zum Mittelpunkt (20) des Biegetellers (13), also dessen Drehachse (20) einstellen zu können.

Zu der Drehachse (20) verstellbar ist gleichfalls eine in bezug auf die Längsachse des ungebogenen Materials (21) lotrecht zu der Drehachse (20) angeordnete Biegekante, die von einem Biegestein (14) ausgeht.

Das stabförmige Material (21) wird zum einen zwischen Klemmbacken (17) und (18) außerhalb des Biegetellers (13) eingespannt und zum anderen entlang eines sich parallel zur Längsachse des ungebogenen Materials erstreckenden Führungselementes wie Führungsbackens (16) zur Biegekante des Biegesteins (14) hin bewegt. Biegestein (14) und Führungsbacken (16) drehen sich selbstverständlich mit dem Biegeteller (13) nicht mit.

Um den Abstand zwischen der Klemmbacke (10) und der Führungsbacke (16) zu der Achse (20) einerseits und entsprechend den Durchmesser des zu biegenden Materials (21), die Klemmbacke (18) und den Biegestein (14) zu der Achse (20) andererseits verstellen zu können, sind Stelleinrichtungen (22) und (23) vorgesehen, die synchron mittels einer Spindel (24) verstellbar sind. Schließlich geht der Biegeteller (13) von einem Biegeschlitten (25) aus, der entlang eines Biegewagens (26) verschiebbar ist.

Um das Material (21) zu biegen, wird entsprechend der Länge des zu biegenden Materials der Biegeteller von den Klemmbacken (17) und (18), von denen die Klernmbacke (17) zur Anpassung an Materialien unterschiedlicher Durchmesser verstellbar ist, weggefahren, wobei sich die Aufnahme (21) dann in der Position befindet, die in Fig. III mit dem Bezugszeichen (27) versehen ist. Sodann erfolgt durch synchrone Schub-Drehbewegung (Drehbewegung durch Pfeil angedeutet) ein radiengenaues Biegen des Materials (21) zu einem Bogen gewünschter Länge und gewünschten Radien.

Dieser Verfahrensablauf ist noch einmal der Fig. V zu entnehmen.

In einer Grundposition (A) wird das Biegewerkzeug, also die Anlagefläche in der Aufnahme (15) und die Biegekante sowie die Klemmbacken (17) und (18) und die Führungsbacke (16) zu der Drehachse (20) des Biegetellers (13) eingestellt. Sodann wird der Biegeteller, d.h. der Biegeschlitten (25) in die Position (B) (Strecke S1) verschoben. Anschließend wird das Material (21) zwischen den Klemmbacken (17) und (18) eingespannt, die von dem Biegewagen (26) ausgehen. Von der Position (B) wird entlang des Schubweges (S2) der Biegeschlitten (25) bei gleichzeitiger synchroner Drehbewegung des Biegetellers (13) um den Winkel (Z) bis zum Erreichen der Position (C) in Richtung der Klemmbacken (17) und (18) zurückbewegt.

In Fig. IV ist rein prinzipiell die Möglichkeit einer stufenlosen Verstellbarkeit des Schubantriebes für die Zahnstange (8) und die Biegekurbel (2) dargestellt.

Die Biegekurbel (2) wird mittels einer mit einem Zahnrad (28) kämmenden Kolbenstange (27) in Drehbewegung versetzt, die von einem in einem Zylinder (30) mit einem Hub (a) verschiebbaren Kolben (29) mit der Arbeitsfläche (F1) ausgeht.

Der Zylinder (30) ist über eine Leitung (L) mit einem Zylinder (31) verbunden, in dem ein Kolben (32) mit der Arbeitsfläche (F2) um einen Hub (b) verschiebbar ist, von dem eine Kolbenstange (33) ausgeht, die mit einer Hubschwinge (34) verbunden ist, über die eine Schubstange (35) verschiebbar ist, die die Aufgabe der Zahnstange (8) gemäß Fig. I erfüllt.

Wie die Darstellung der Fig. IV erkennen läßt, ist in Abhängigkeit von dem Biegeradius (Rₘᵢₙ) bis (Rₘₐₓ) die Hublänge entsprechend veränderbar. Dies soll durch die Bezugszeichen (c) und (d) verdeutlicht werden.

Zur Fluidbeaufschlagung der Zylinder (30) und (31) genügt ein Antrieb (A), sofern die Zylinder (30) und (31) miteinander verbunden sind (Leitung L) und das Arbeitsvolumen der Zylinder (30) und (31) der Beziehung gehorcht F₁ · a = F₂ · b.

In den Fig. VI und VII sind bevorzugte Ausführungsformen einer Biegevorrichtung zum biegeformfreien Biegen von Stabmaterialien sowie ein Funktionsschema dieser rein prinzipiell dargestellt. Ein zu biegender Stab (36) wird von einer Klemmeinrichtung (37) festgelegt, der während des Biegens stationär zu einem Rahmen oder einem Gehäuse (38) der Biegevorrichtung angeordnet ist.

Das ungebogene Material (36) mit seiner Längsachse (39) wird zwischen zwei Lagern (40) und (41) festgelegt, die ihrerseits im vorderen freien Bereich einen eine Biegekante (42) umfassenden Biegekopf (43) aufweist. Dabei kann der Biegekopf (43) Teil der Lager (40) und (41) oder mit diesen verbunden sein. Vor der Biegekante (42) wird das zu biegende Material (36) von einem Biegearm (44) einer Biegekurbel (45) umfaßt, die um eine Achse (46) drehbar ist. Die Biegekurbel (45) mit deren Drehachse (46) geht von einem parallel zur Längsachse (39) des ungebogenen Materials (36) in dem Gehäuse bzw. dem Rahmen (38) verschiebbaren Schlitten (47) aus.

Von dem Schlitten (47) selbst geht eine senkrecht zur Längsachse (39) verlaufende Mitnehmerstange (48) aus, die ihrerseits die Lager (40) und (41) und damit die Biegekante (42) lagefixiert.

Die Lager (40) und (41) sind des weiteren verschiebbar, und zwar parallel zu der Längsachse (39) des Materials (36) entlang einer Verstellstange (49) verschiebbar angeordnet.

Die Verstellstange (49) geht von Spindeln (50) und (51) aus, die sich einerseits senkrecht zur Längsachse (39) des ungebogenen Materials (36) und andererseits parallel zu der Mitnehmerstange (48) erstrecken. Die Spindeln (50), (51) sind vorzugsweise über eine Rollenkette (52) synchron verstellbar, die über an den Spindelenden angeordnete Kettenräder (53) und (54) geführt ist. Auf der den Kettenrädern (53) und (54) gegenüberliegenden Seite sind die Spindeln (50) und (51) drehbar von Lagerböcken (55) und (56) aufgenommen.

Wird die Verstellstange (49) mittels der Spindeln (50) und (51) verstellt, so werden synchron einerseits die Klemmvorrichtung (37) und andererseits die Gegenlager (40) und (41) mit dem Biegekopf (43) verstellt. Letztere werden entsprechend entlang der Mitnehmerstange (48) verschoben. Hierzu geht von dem Gegenlager (41) ein die Mitnehmerstange (48) gleitend umgebendes Element (57) aus.

Vor dem Biegekopf (43), also in bezug auf die Gegenlager (40) und (41) auf der der Klemmvorrichtung (37) gegenüberliegenden Seite der Verstellstange (49), geht von dieser eine Schubstange (58) aus, die um eine Achse (59) drehbar ist, die parallel zu der Achse (46) der Biegekurbel (45) verläuft und auf einer Linie (60) liegt, die parallel zur Längsachse (39) des ungebogenen Materials (36), also zur Längsachse der Verstellstange (49) verläuft. Die Achse (59) durchsetzt ein Langloch (61) der Schubstange (58), so daß diese in deren Längsrichtung zu der Achse (59) verstellbar ist.

Die Schubstange (58) ist fest, jedoch drehbar mit dem Schlitten (47) verbunden (Bezugszeichen 62). Dies bedeutet, daß beim Verschwenken der Schubstange (58) ein Bewegen des Schlittens (47) parallel zur Längsachse (39) erfolgt.

In dem der Achse (59) entfernt liegenden Ende und auf der Verbindungslinie zwischen der Achse (59) und dem Verbindungspunkt, also Drehpunkt (62) zwischen der Schubstange (58) und dem Schlitten (47) ist die Schubstange (58) über ein Schubgelenk (67) drehbar mit einer Zahnstange (64) verbunden, die sich parallel zu der Längsachse (39) des ungebogenen Materials (36) und damit der Linie (60) und der Verschieberichtung (65) des Schlittens (47) erstreckt, um mit einer Kurvenscheibe (66) der Biegekurbel (45) zu kämmen. Dabei verläuft der mit der Zahnstange (64) kämmende Bereich entlang eines Kreisbogens mit dem Radius n um die Drehachse (46) der Biegekurbel.

Das die Schubstange (58) mit der Zahnstange (64) verbindende Schubgelenk (67) durchsetzt ein sich entlang der Längsachse der Kurbelstange (58) erstreckendes Langloch (68), das also parallel zur Längsachse des Langloches (61) verläuft.

Wird nun die Schubstange um die Achse (59) durch Einwirkung einer Kraft verschwenkt, so wird der Schlitten (47) und die in diesem geführte Zahnstange in Richtung des Pfeils (65) bewegt. Gleichzeitig erfolgt ein Drehen der Biegekkurbel (45) durch Kämmen mit der Zahnstange (64) um die Achse (46). Hierdurch wird das von dem Biegearm (44) erfaßte Material (36) an der Biegekante (42) in zuvor beschriebener Weise um den Biegewinkel Z auf einem Kreisbogen gebogen, dessen Radius R der Abstand zwischen der Drehachse (46) der Biegekurbel (45) und der Längsachse (39) des ungebogenen Materials (36) ist.

Durch diese konstruktiven Maßnahmen ist ein starres Verstellgetriebe zur Verfügung gestellt, mittels dessen durch Einwirken einer Kraft auf die Schubstange (58) eine synchrone Translationsbewegung des Schlittens (47) und der Biegekante (42) und die Kreisbewegung der Biegekurbel (45) und damit das Biegen des Materials (36) zu einem Bogen möglicht wird.

Aufgrund der Spindel (50) und (51) kann das zu biegende Material (36) zu gewünschten Radien gebogen werden, wobei nach der Fig. VI Radien zwischen RMa und RMi einstellbar sind. Die Differenz zwischen diesen Radien VW ist der Verstellweg, der mittels der Spindel (50) und (51) überfahren werden kann.

Entsprechend des Radius R wird das Material von dem Biegearm (44) im Abstand R vom Drehpunkt (46) der Biegekurbel (45) erfaßt. Hierzu ist eine entlang des Biegearms (45) verstellbare Aufnahme vorgesehen.

In Fig. VI ist mit Position (I) die Ausgangsposition und mit Position (II) die Endposition dargestellt. Zwischen diesen beiden Wegen verschiebt sich der Drehpunkt (46) der Biegekurbel (45) um den Weg (U), der gleich der Länge des um die Biegekante (42) gebogenen Materials ist.

Die Translationsrichtung (65) wird durch eine den Schlitten (47) führend aufnehmende Führungswelle (69) vorgegeben, deren Längsachse sich parallel zu der Verstellstange (49) erstreckt.

Das Verstellprinzip, also die Translationsbewegung des Schlitten (47) und die synchrone Drehbewegung der Biegekurbel (45) wird noch einmal aus der Prinzipskizze Fig. VII deutlich. Dabei sind in Fig. VII für Elemente, die bereits an Hand der Fig. VI erläutert worden sind, gleiche Bezugszeichen benutzt worden.

Die Elemente in den verschiedenen Biegepositionen (Pos. I = 0°; Pos. II = 100°) sind hinsichtlich der Bezugszeichen durch einen oberen Strich gekennzeichnet.

Von der Position (I) zu der Position (II) durchfährt die Schubstange (58) einen Winkel Y. Gleichzeitig wird der Biegeschlitten (45) um die Strecke (U) in Längsrichtung der Zahnstange (64) verschoben. Die Biegekurbel (45) wird um die Bogenlänge (V) um die Achse (46) gedreht. Die Bogenlänge (V) entspricht dem Abstand der Schubgelenke (67) und (67') in Position (I) und (II) abzüglich des Translationsweges (U) des Schlittens (47).

Der mit der Zahnstange (64) kämmende Bogen (V) der Biegekurbel (45) verläuft im Abstand (T) von der Drehachse (46). Folglich gilt die Beziehung$\text{tan} \frac{\text{T}}{\text{2}} \text{=} \frac{\text{V}}{\text{2} \text{T}}$
Wird während des Biegens, also des Verfahrens des Schlittens (47) von der Position (I) in die Position (II) die Biegekurbel (45) und damit der Biegearm (44) um den Winkel (Z) gedreht, so gelten die Beziehungen$\text{U} \text{=} \text{R} \text{· π ·} \frac{\text{T}}{\text{180°}}$
und$\text{V} \text{=} \text{T} \text{. π} \frac{\text{T}}{\text{180°}}$

## Patentansprüche

1. Verfahren zum Biegen von zumindest einem Abschnitt eines stabförmigen Materials (11, 36) wie Bewehrungsstahl entlang eines Kreisbogens (12, U) mit dem Radius (R), wobei das Material vor dem zu biegenden Abschnitt von einer während des Biegens um eine Achse (N 20, 26) drehbaren Biegekurbel (45) im Abstand (R) von deren Drehachse erfaßt und beim Biegen an einer Biegeeinrichtung (3, 40, 41, 43, 44, 45) vorbeigeführt wird, wobei jeweils in einem Zeitintervall verschobenes ungebogenes Material einer Länge (L) einem Kreisbogenabschnitt mit dem Radius (R) und der Länge (L) von gebogenem Material entspricht,
**dadurch gekennzeichnet**,
daß zum Biegen des Abschnitts Material (11) entlang einem im Abstand R zu der Achse (N) angeordneten mit dem Material wechselwirkenden Biegeelement (D) der Biegeeinrichtung (3, 40, 41, 43, 44, 45) bewegt wird und mit diesem wechselwilkt, daß die Achse der Biegekurbel (45) während des Biegens parallel zu der im Abstand (R) verlaufenden Längsachse des ungebogenen Materials verschoben wird, daß synchron zu der Verschiebung der Achse das Biegeelement bei unverrückbar oder im wesentlichen unverrückbar festgehaltenem Material verschoben wird und daß der das Biegen bewirkende Bereich des Biegeelementes auf einer von der Achse ausgehenden und die Längsachse des ungebogenen Materials senkrecht schneidenden Linie liegt.

2. Verfahren zum Biegen von zumindest einem Abschnitt eines stabförmigen Materials (11, 36) wie Bewehrungsstahl entlang eines Kreisbogens (12, U) mit dem Radius (R), wobei das Material vor dem zu biegenden Abschnitt von einer während des Biegens um eine Achse (N, 20, 26) drehbaren Biegekurbel (45) im Abstand (R) von deren Drehachse erfaßt und beim Biegen an einer Biegeeinrichtung (3, 40, 41, 43, 44, 45) vorbeigeführt wird, wobei jeweils in einem Zeitintervall veischobenes ungebogenes Material einer Länge (L) einem Kreisbogenabschnitt mit dem Radius (R) und der Länge (L) von gebogenem Material entspricht,
**dadurch gekennzeichnet,**
daß zum Biegen des Abschnitts Material entlang einem im Abstand R zu der Achse (N) angeordneten mit dem Material wechselwirkenden Biegeelement (D) der Biegeeinrichtung (3, 40, 41, 43, 44, 45) bewegt wird und mit diesem wechselwirkt, daß die Achse der Biegekurbel (45) und das in bezug auf die Längsachse des ungebogenen Materials lotrecht angeordnete Biegeelement stationär angeordnet werden und entsprechend der Länge des jeweils zu biegenden Kreisbogens oder Kreisbogenabschnitts Material der Biegeeinrichtung zugeführt wird.

3. Verfahren nach Anspruch 1 oder 2,
**dadurch gekennzeichnet,**
daß die Translations- oder Schubbewegung der Biegekante (D) sowie die Drehbewegung der Biegekurbel (45) von einem Antriebselement abgeleitet werden.

4. Verfahren nach Anspruch 1 oder 2,
**dadurch gekennzeichnet,**
daß das Material kontinuierlich an dem Biegeelement wie Biegekante (D) entlang bewegt wie gezogen oder geschoben wird.

5. Verfahren nach zumindest Anspruch 1,
**dadurch gekennzeichnet,**
daß der Abstand zwischen dem von der Biegekurbel (45) erfaßten Materialabschnitt (11) zu der Drehachse einerseits und der Abstand zwischen der Biegekante und der Achse (N) andererseits synchron und stufenlos verstellt werden.

6. Vorrichtung zum Biegen von zumindest einem Abschnitt eines stabförmigen Materials (11, 36) wie Bewehrungsstahl entlang eines Kreisbogens (12, U) mit einem Radius (R) umfassend eine Biegeeinrichtung sowie eine um eine Achse (N, 20, 46) drehbare Biegekurbel (45), die ungebogenes Material im Abstand (R) zur Achse erfaßt,
**dadurch gekennzeichnet,**
daß die Biegeeinrichtung (3, 40, 41, 43, 44, 45) zum Biegen des Materials (11) ein mit dem Material wechselwirkendes Biegeelement (D, 42) aufweist, daß das Biegeelement in bezug auf die Längsachse (39) des ungebogenen Materials lotrecht zu der Achse (N, 20, 46) angeordnet ist, daß der Abstand zwischen dem Biegeelement und der Achse unter Berücksichtigung des Materialdurchmessers in etwa dem Radius R ist und daß die Biegekurbel (2, 45) das Material unter Berücksichtigung des Materialdurchmessers in etwa im Abstand (R) von der Achse erfaßt, wobei während des Biegens eine Relativbewegung zwischen der Achse und dem Biegeelement ausgeschlossen ist und entlang dem Biegeelement Material der Länge vorbeiführbar ist, die der Länge des momentan zu einem Kreisbogenabschnitt mit dem Radius R gebogenen Materials (E) entspricht.

7. Vorrichtung nach Anspruch 6,
**dadurch gekennzeichnet,**
daß die Biegekurbel einen um die Achse (20) drehbaren Biegeteller (13) umfaßt, entlang dessen Radius eine das Material erfassende bzw. festlegende Halte- bzw Aufnahmeeinrichtung (15) verschiebbar angeordnet ist.

8. Vorrichtung nach Anspruch 6 oder 7,
**dadurch gekennzeichnet,**
daß ungebogenes Material (11) vor dem Biegelement wie Biegekante (D) an einer Anlagefläche (G) der Biegekurbel (2, 15) zur Erfassung des Materials während des Drehens der Biegekurbel anliegt.

9. Vorrichtung nach zumindest einem der vorllelgellelldell Ansprüche,
**dadurch gekennzeichnet,**
daß die Biegeeinrichtung (3) eine in Längsrichtung des ungebogenen Materials (11) verlaufende Aufnahme wie Nut oder Schlitz (F) aufweist, deren der Biegekurbel (2) zugewandtes freies Ende die Biegekante (D) bildet.

10. Vorrichtung nach zumindest einem der vorhergehenden Ansprüche,
**dadurch gekennzeichnet,**
daß der Abstand (R) zwischen dem von der Biegekurbel (2, 13) erfaßten Materialabschnitt zu der Drehachse (N, 20) eineirseits und der Abstand zwischen der Biegekante (D) und der Achse andererseits stufenlos verstellbar ist.

11. Vorrichtung nach Anspruch 10,
**dadurch gekennzeichnet,**
daß der Abstand (R) synchron und vorzugsweise mittels einer Spindel verstellbar ist.

12. Vorrichtung nach zumindest einem der vorhergehenden Ansprüche,
**dadurch gekennzeichnet,**
daß die Biegeeinrichtung (3, 14) von einem Schlitten (8, 25) ausgeht, auf dem drehbar die Biegekurbel (3, 21) angeordnet ist.

13. Vorrichtung nach zumindest einem der vorhergehenden Ansprüche,
**dadurch gekennzeichnet,**
daß die Dreh- und Translationsbewegung über einen Antrieb (A) erzeugbar ist, der zwei untereinander verbundene Antriebszylinder (30, 31) beaufschlagt, deren Arbeitsvolumina zur synchronen Dreh- und Translationsbewegung austauschbar sind.

14. Vorrichtung nach zumindest einem der vorhergehenden Ansprüche,
**dadurch gekennzeichnet,**
daß von einem um eine während des Biegens ortsfeste Achse (59) verschwenkbaren Hebelelement (58) gleichzeitig sowohl die Translationsbewegung der Biegekurbelachse (46) als auch die Drehung der Biegekurbel ableitbar sind, wobei die Achse auf einer Linie (60) liegt, auf der die Längsachse des zu biegenden Materials (36) verläuft.

15. Vorrichtung nach zumindest einem der vorhergehenden Ansprüche,
**dadurch gekennzeichnet,**
daß die Biegekante (42) auf der Linie (60) liegt und entlang eines Verstellstangenelementes (49) verschiebbar ist.

16. Vorrichtung nach Anspruch 15,
**dadurch gekennzeichnet,**
daß das Verstellstangenelement (49) kontinuierlich vorzugsweise mittels zumindest einer Spindel (50, 51) senkrecht zu der Linie (60) verstellbar ist.

17. Vorrichtung nach zumindest einem der vorhergehenden Ansprüche,
**dadurch gekennzeichnet,**
daß die Biegekurbel (45) von einem entlang der Linie (60) verschiebbaren Schlitten ausgeht, von dem seinerseits ein Führungselement (48) ausgeht, entlang dessen senkrecht zur Linie (60) in Abhängigkeit von der Stellung des Verstellstangenelementes (49) die Biegekante (42) verschiebbar ist.

## Claims

1. Process for bending at least a section of a rod material (11, 36) such as reinforcing rod along a circular arc (12, U) with radius (R), such that the material before the section to be bent is grasped by a bending crank (45) that can rotate about an axis (N, 20, 26) at a distance (R) from its axis of rotation, and during bending is guided past a bending mechanism (3, 40, 41, 43, 44, 45), such that unbent material of a length (L) displaced in a time interval corresponds in each case to a circular arc section of bent material with radius (R) and length (L),
characterized in that
to bend the section, material (11) is moved along a bending element (D), which interacts with the material and is arranged at a distance R from the axis (N), of the bending mechanism (3, 40, 41, 43, 44, 45) and interacts with it; that the axis of the bending crank is displaced during bending parallel to the long axis, running at a distance (R), of the unbent material; that the bending element is displaced synchronously with the displacement of the axis while the material is retained in an immobile or substantially immobile manner; and that the region of the bending element effecting bending lies on a line which extends from the axis and perpendicularly intersects the long axis of the unbent material.

2. Process for bending at least a section of a rod material (11, 36), such as reinforcing rod, along a circular arc (12, U) with radius (R), such that the material before the section to be bent is grasped by a bending crank (45) that can rotate about an axis (N, 20, 26) at a distance (R) from its axis of rotation, and during bending is guided past a bending mechanism (3, 40, 41, 43, 44, 45), such that unbent material of a length (L) displaced in a time interval corresponds in each case to a circular arc section of bent material with radius (R) and length (L),
characterized in that
to bend the section, material is moved along a bending element (D), which interacts with the material and is arranged at a distance R from the axis (N), of the bending mechanism (3, 40, 41, 43, 44, 45) and interacts with it; and that the axis of the bending crank (45) and the bending element, which is arranged perpendicularly with respect to the long axis of the unbent material, are arranged in stationary fashion, and material is fed to the bending mechanism in accordance with the length of the respective circular arc or circular arc section to be bent.

3. Process according to Claim 1 or 2,
characterized in that
the translation or thrust movement of the bending edge (D) and the rotary movement of the bending crank (45) are derived from one drive element.

4. Process according to Claim 1 or 2,
characterized in that
the material is continuously moved, for example pulled or pushed, along the bending element, such as the bending edge (D).

5. Process according to at least Claim 1,
characterized in that
the distance between the material section (11) grasped by the bending crank (45) and the rotation axis, on the one hand, and the distance between the bending edge and the axis (N), on the other hand, are adjusted synchronously and steplessly.

6. Device for bending at least a section of a rod material (11, 36) such as reinforcing rod along a circular arc (12, U) with a radius (R), comprising a bending mechanism as well as a bending crank (45), rotatable about an axis (N, 20, 46), which grasps unbent material at a distance (R) from the axis, characterized in that
the bending mechanism (3, 40, 41, 43, 44, 45) for bending the material (11) has a bending element (D, 42) interacting with the material; that the bending element is arranged perpendicularly to the axis (N, 20, 46) with respect to the long axis (39) of the unbent material; that the distance between the bending element and the axis, taking into account the diameter of the material, is approximately the radius R; and that the bending crank (2, 45) grasps the material, taking into account the diameter of the material, at approximately the distance (R) from the axis, such that during bending any relative movement between the axis and the bending element is excluded, and material of a length corresponding to the length of the material (E) bent at that time to a circular arc section with radius R can be guided along the bending element.

7. Device according to Claim 6,
characterized in that
the bending crank comprises a bending disk (13) rotatable about the axis (20), along whose radius a retaining or receiving mechanism (15) that grasps or fastens the material is displaceably arranged.

8. Device according to Claim 6 or 7,
characterized in that
unbent material (11) before the bending element, such as bending edge (D), rests against a contact surface (G) of the bending crank (2, 15) to grasp the material during rotation of the bending crank.

9. Device according to at least one of the foregoing Claims,
characterized in that
the bending mechanism (3) has a receptacle such as a groove or slot (F) running along the length of the unbent material (11), the free end of which receptacle, facing the bending crank (2), forms the bending edge (D).

10. Device according to at least one of the foregoing Claims,
characterized in that
the distance (R) between the material section grasped by the bending crank (2, 13) and the rotation axis (N, 20), on the one hand, and the distance between the bending edge (D) and the axis, on the other hand, is [sic] steplessly adjustable.

11. Device according to Claim 10,
characterized in that
the distance (R) is adjustably synchronously and preferably by means of a spindle.

12. Device according to at least one of the foregoing Claims,
characterized in that
the bending mechanism (3, 14) extends from a slide (8, 25) on which the bending crank (3, 21) is rotatably arranged.

13. Device according to at least one of the foregoing Claims,
characterized in that
the rotation and translation movement can be generated by means of a drive (A) that acts upon two drive cylinders (30, 31) connected to one another, the working volumes of which can be exchanged for synchronous rotation and translation movement.

14. Device according to at least one of the foregoing Claims,
characterized in that
both the translation movement of the bending crank axis(46) and the rotation of the bending crank can be derived simultaneously from a lever element (58) which can pivot about an axis (59) that is stationary during bending, such that the axis lies on a line (60) along which the long axis of the material (36) to be bent runs.

15. Device according to at least one of the foregoing Claims,
characterized in that
the bending edge (42) lies on the line (60), and can be displaced along an adjusting rod element (49).

16. Device according to Claim 15,
characterized in that
the adjusting rod element (49) can be continuously adjusted, preferably by means of at least one spindle (50, 51), perpendicular to the line (60).

17. Device according to at least one of the foregoing Claims,
characterized in that
the bending crank (45) extends from a slide that can be displaced along the line (60), from which slide extends in turn a guide element (48) along which the bending edge (42) can be displaced perpendicular to the line (60) as a function of the position of the adjusting rod element (49).

## Revendications

1. Procédé de pliage d'au moins une section d'un matériau (11,36) en barre, tel qu'acier d'armatures, le long d'un arc de cercle (12, U) d'un rayon (R), le matériau étant saisi devant la section à plier par une manette à plier (45) rotative pendant le pliage autour d'un axe (N,20,26) avec un écart (R) de l'axe de rotation de la manette et étant, pendant le pliage, entraînée par un équipement de pliage (3,40,41,43,44,45), le matériau non plié déplacé dans un intervalle de temps d'une longueur (L) correspondant à un arc de cercle d'un rayon (R) et à la longueur (L) de matériau plié,
**caractérisé en ce que**
pour le pliage de la section, du matériau (11) est déplacé le long d'un élément de pliage (3, 40, 41, 43, 44, 45) à action réciproque avec le matériau et agissant réciproquement avec cet élément, que l'axe de la manette de pliage (45) est déplacé pendant le pliage parallèlement à l'axe longitudinal se situant à un écart (R) du matériau non plié, que, synchrone au déplacement de l'axe, l'élément de pliage est déplacé alors que le matériau est immuable ou maintenu essentiellement immuable et que la section de l'élément de pliage produisant le pliage se situe sur une ligne partant de l'axe et coupant verticalement l'axe longitudinal du matériau non plié.

2. Procédé de pliage d'au moins une section d'un matériau en barre (11, 36), tel qu'acier d'armatures, le long d'un arc de cercle (12, U) d'un rayon (R), le matériau étant saisi devant la section à plier par une manette à plier (45) rotative pendant le pliage autour d'un axe (N, 20, 26) avec un écart (R) de l'axe de rotation de la manette et étant, pendant le pliage, entraînée par un équipement de pliage (3, 40, 41, 43, 44, 45), le matériau non plié déplacé dans un intervalle de temps d'une longueur (L) correspondant à un arc de cercle d'un rayon (R) et à la longueur (L) de matériau plié,
**caractérisé en ce que**
pour le pliage de la section, du matériau est déplacé le long d'un élément de pliage (D) de l'équipement de pliage (3, 40, 41, 43, 44, 45), disposé à un écart R de l'axe (N) et à action réciproque avec le matériel, que l'axe de la manette de pliage (45) et l'élément de pliage disposé perpendiculairement par rapport à l'axe longitudinal du matériau non plié sont disposés de façon stationnaire et sont amenés à l'équipement de pliage en fonction de la longueur de l'arc de cercle respectif à plier ou de la section d'arc de cercle du matériau.

3. Procédé selon la revendication 1 ou 2,
**caractérisé en ce que**
le mouvement de translation ou transversal du bord de pliage (D) ainsi que le mouvement de rotation de la manette de pliage (45) sont dérivés d'un élément moteur.

4. Procédé selon la revendication 1 ou 2,
**caractérisé en ce que**
le matériau est tiré ou poussé en continu le long de l'élément de pliage, tel que le bord de pliage (D).

5. Procédé selon au moins la revendication 1,
**caractérisé en ce que**
l'écart entre la section de matériau (11) saisie par la manette de pliage (45) et l'axe de rotation d'une part et l'écart entre le bord de pliage et l'axe (N) d'autre part sont déplacés en synchrone et en continu.

6. Dispositif de pliage d'au moins une section d'un matériau en barre (11, 36), tel qu'acier d'armatures, le long d'un arc de cercle (12, U) d'un rayon (R), comprenant un équipement de pliage ainsi qu'une manette de pliage (45) rotative autour d'un axe (N, 20, 46) et saisissant du matériau non plié à l'écart (R) de l'axe,
**caractérisé en ce que**
l'équipement de pliage (3, 40, 41, 43, 44, 45) pour le pliage du matériau (11) présente un élément de pliage (D, 42) à action réciproque avec le matériau, que l'élément de pliage est disposé, par rapport à l'axe longitudinal (39) du matériau non plié, perpendiculairement à l'axe (N, 20, 46), que l'écart entre l'élément de pliage et l'axe se situe environ dans le rayon R en tenant compte du diamètre du matériau et que la manette de pliage (2, 45) saisit le matériau, en tenant compte du diamètre du matériau, approximativement à l'écart (R) de l'axe, un mouvement relatif entre l'axe et l'élément de pliage étant exclu pendant le pliage et du matériau pouvant être passé le long de l'élément de pliage sur une longueur correspondant à la longueur du matériau (E) plié à cet instant en une section d'arc de cercle d'un rayon R.

7. Dispositif selon la revendication 6,
**caractérisé en ce que**
la manette de pliage comprend un plateau de pliage (13) rotatif autour de l'axe (20), le long du rayon duquel est disposé de façon déplaçable un équipement de serrage ou de préhension (15) saisissant ou arrêtant le matériau.

8. Dispositif selon la revendication 6 ou 7,
**caractérisé en ce que**
du matériau non plié (11) se trouve devant l'élément de pliage, tel que bord de pliage (D) sur une surface d'appui (G) de la manette de pliage (2, 15) pour la préhension du matériau pendant la rotation de la manette de pliage.

9. Dispositif selon au moins l'une des revendications précédentes,
**caractérisé en ce que**
l'équipement de pliage (3) présente en direction longitudinale du matériau non plié (11) un logement, tel que rainure ou fente (F), l'extrémité libre duquel dirigée vers la manette de pliage (2) forme le bord de pliage (D).

10. Dispositif selon au moins l'une des revendications précédentes,
**caractérisé en ce que**
l'écart (R) entre la section de matériau saisie par la manette de pliage (2, 13) et l'axe de rotation (N, 20) d'une part et l'écart entre le bord de pliage (D) et l'axe d'autre part sont réglables en continu.

11. Dispositif selon la revendication 10,
**caractérisé en ce que**
l'écart (R) est réglable en synchrone et de préférence au moyen d'une broche.

12. Dispositif selon au moins l'une des revendications précédentes,
**caractérisé en ce que**
l'équipement de pliage (3, 14) part d'un chariot (8, 25) sur lequel est disposée de façon rotative la manette de pliage (3, 21).

13. Dispositif selon au moins l'une des revendications précédentes,
**caractérisé en ce que**
le mouvement de rotation et de translation peut être généré par un élément moteur (A) commandant deux cylindres (30, 31) en relation réciproque, les capacités de travail desquels sont interchangeables pour le mouvement de rotation et de translation synchrone.

14. Dispositif selon au moins l'une des revendications précédentes,
**caractérisé en ce que**
aussi bien le mouvement de translation de l'axe de la manette de pliage (46) sont simultanément dérivables d'un élément à levier (58) pivotable pendant le pliage autour d'un axe (59) fixe, l'axe se trouvant sur une ligne (60) sur laquelle passe l'axe longitudinal du matériau (36) à plier.

15. Dispositif selon au moins d'une des revendications précédentes,
**caractérisé en ce que**
le bord de pliage (42) se trouve sur la ligne (60) et est déplaçable le long d'un élément de réglage à barre (49).

16. Dispositif selon la revendication 15,
**caractérisé en ce que**
l'élément de réglage à barre (49) est réglable en continu perpendiculairement à la ligne (60) de préférence au moyen d'au moins une broche (50, 51).

17. Dispositif selon au moins l'une des revendications précédentes,
**caractérisé en ce que**
la manette de pliage (45) part d'un chariot déplaçable le long de la ligne (60), duquel part un élément de guidage (48) le long duquel le bord de pliage (42) est déplaçable perpendiculairement à la ligne (60) en fonction de la position de l'élément de réglage à barre (49).
